# EUROPÄISCHE PATENTSCHRIFT

(11) **EP 1 470 769 B1**
(45) Veröffentlichungstag und Bekanntmachung des Hinweises auf die Patenterteilung: **23.01.2008**
(21) Anmeldenummer: 04005505.5
(22) Anmeldetag: 08.03.2004
(51) Int. Cl.: A47B 88/04

(54) **Einzugsvorrichtung für Schubladen**
Closing device for drawers
Dispositif de fermeture pour tiroirs

(30) Priorität: 25.04.2003 AT 6302003
(43) Veröffentlichungstag der Anmeldung: 27.10.2004
(73) Patentinhaber: Julius Blum GmbH, 6973 Höchst (AT)
(72) Erfinder: Gasser, Ingo, 6973 Höchst (AT)
(74) Vertreter: Hofinger, Stephan

(56) Entgegenhaltungen:
- DE-U- 20 217 975

## Beschreibung

Die Erfindung bezieht sich auf eine Einzugsvorrichtung für Schubladen oder dergleichen mit einem von mindestens zwei Federn beaufschlagten verfahrbaren Mitnehmer, der mit einem an einem Möbelteil befestigten Halteteil lösbar kuppelbar ist.

Eine derartige Einzugsvorrichtung ist aus dem deutschen Gebrauchsmuster DE 202 17 975 U bekannt. Aufgabe der Erfindung ist es, eine Einzugsvorrichtung dieser Art dahingehend zu verbessern, dass sie ein gleichmäßigeres Einzugsverhalten aufweist und auch im letzten Schließbereich noch starkes Einzugsvermögen.

Die erfindungsgemäße Aufgabe wird dadurch erreicht, dass mindestens eine der Federn mit dem Mitnehmer lösbar kuppelbar und mindestens eine Feder ständig mit dem Mitnehmer verbunden ist.

Vorteilhaft ist vorgesehen, dass die Federn ungleich lang sind.

Im Allgemeinen wird eine derartige Schublade mit zwei Federn ausgerüstet sein. Beim Ausziehen der Schublade werden zuerst beide Federn gespannt, dann wird die kürzere Feder vom Mitnehmer abgeklinkt und im gespannten Zustand im Gehäuse verankert, in dem der Mitnehmer verfahrbar ist. Beim weiteren Herausziehen der Schublade wird dann die längere Feder alleine weitergespannt, bis diese zusammen mit dem Mitnehmer im Gehäuse gespannt verankert wird. Anschließend kann die Schublade frei weiter aus dem Möbelkorpus herausgezogen werden.

Beim Einschieben der Schublade greift der Halteteil in bekannter Weise beim Mitnehmer an, löst diesen aus seiner Verankerung am Gehäuse und die Schublade wird zuerst nur von einer Feder in den Möbelkorpus hineingezogen. Über den Einzugsweg lässt die Spannung der Feder nach. Wenn die Spannung der Feder einen vorgegebenen unteren Wert erreicht hat, wird die zweite Feder mit dem Mitnehmer gekuppelt und die Schublade wird nun von beiden Federn gemeinsam in den Möbelkorpus hineingezogen. Der Spannungsabfall bzw. Kraftabfall bei der ersten Feder wird durch den Einsatz der zweiten Federn kompensiert.

Ein weiteres Ausführungsbeispiel der Erfindung sieht vor, dass der Mitnehmer auf einem linear verfahrbaren Schieber lagert, an dem ein Kupplungsteil angreift, der mit mindestens einer Feder fix verbunden ist. Im Kupplungsteil lagert eine Wippe, die als Sperrglied dient und die den Kupplungsteil einmal am Schieber und einmal am Gehäuse arretiert.

Nachfolgend wird ein Ausführungsbeispiel der Erfindung anhand der Figuren der beiliegenden Zeichnungen beschrieben. Dabei zeigen:
- Die Fig. 1: ein schematisch gehaltenes Schaubild einer Ausziehführungsgarnitur mit einer erfindungsgemäßen Einzugsvorrichtung,
- die Fig. 2: eine Stirnansicht einer erfindungsgemäßen Einzugsvorrichtung,
- die Fig. 3: eine Draufsicht auf eine erfindungsgemäße Einzugsvorrichtung,
- die Fig. 4: eine Ansicht der erfindungsgemäßen Einzugsvorrichtung von unten gesehen,
- die Fig. 5: ein auseinandergezogenes Schaubild der erfindungsgemäßen Einzugsvorrichtung,
- die Fig. 6 bis 9: Längsschnitte durch eine erfindungsgemäße Einzugsvorrichtung, wobei der Mitnehmer und der Kupplungsteil in verschiedenen Stellungen gezeigt ist,
- die Fig. 10 bis 12: Schaubilder der erfindungsgemäßen Einzugsführungsgarnitur, die mit den Schnitten 6 bis 9 korrespondieren,
- die Fig. 13: ein Schaubild der erfindungsgemäßen Einzugsvorrichtung von unten gesehen, wobei der Mitnehmer am hintersten Ende des Einzugsweges gezeigt ist,
- die Fig. 14: das gleiche Schaubild wie die Fig. 13, wobei die Mitnehmer während des Verfahrweges gezeigt ist,
- die Fig. 15: das gleiche Schaubild wie die Fig. 12 und 13, wobei die Federn gespannt sind und der Mitnehmer in seiner Bereitschaftsstellung gezeigt ist,
- die Fig. 16: ein Schaubild der Einzugsvorrichtung, wobei die bewegbaren Teile mit Ausnahme der Federn separat gezeigt sind, und
- die Fig. 17: schematisch die Funktion der erfindungsgemäßen Einzugsvorrichtung.

In den gezeigten Ausführungsbeispielen ist die Einzugsvorrichtung 1 auf der Tragschiene 2 einer Ausziehführungsgarnitur gelagert. Die Tragschiene 2 ist in herkömmlicher Art und Weise an eine Seitenwand eines Möbelkorpusses zu befestigen. An jeder Seite der Schublade ist eine Ausziehschiene 3 befestigt. An der ladenseitigen Ausziehschiene 3 ist ein nach unten ragender Mitnehmerzapfen 6 angeordnet, der den Halteteil bildet, mit dem der Mitnehmer 12 der Einzugsvorrichtung 1 lösbar kuppelbar ist.

Die Einzugsvorrichtung 1 weist ein Gehäuse 7 auf, das auf einem Horizontalsteg der Tragschiene 2 verankert ist. Weiters ist ein Verankerungsteil 5 für die Federn 14, 15 vorgesehen, der ebenfalls auf dem Horizontalsteg der Tragschiene 2 verankert ist. Bei der Montage auf der Tragschiene 2 werden das Gehäuse 7 und der Verankerungsteil 5 voneinander distanziert. Der Abstand zwischen dem Gehäuse 7 und dem Verankerungsteil 5 bestimmt die Spannung der Federn 14, 15 und somit die Einzugskraft der Einzugsvorrichtung 1. Die Enden der Federn 14, 15 sind mit dem Verankerungsteil 5 fix verbunden.

Der Mitnehmer 12 der Einzugsvorrichtung 1 lagert auf einem im Gehäuse 7 verfahrbar angeordneten Schlitten 8 und ist als Kippteil ausgebildet. Der Mitnehmer 12 weist einen Vorsprung auf, mittels dem er an einer Führungsbahn des Gehäuses 7 geführt ist.

Die zwei Federn 14, 15 sind einerseits am Verankerungsteil 5 verankert und andererseits am Schlitten 8. Der Abstand des Verankerungsteiles 5 vom Gehäuse 7 bestimmt wie gesagt die Spannung der Federn 14, 15. Das Gehäuse 7 hat einen U-förmigen Querschnitt und deckt in Montagelage die Federn 14, 15 teilweise und den Schlitten 8 zur Gänze ab.

Im Ausführungsbeispiel sind zwei als Schrauben- und Zugfedern ausgeführte Federn 14, 15 vorgesehen, die nebeneinander in einer Ebene liegen, die parallel zur Montageebene des Gehäuses 7 ausgerichtet ist. Unter Montageebene ist die Ebene zu versehen, in der das Gehäuse 7 am Horizontalsteg der Tragschiene 2 aufliegt.

Wird eine stärkere Einzugskraft benötigt, können auch drei und mehr Federn vorgesehen sein. Die Höhe (die Ausdehnung senkrecht zum Horizontalsteg der Tragschiene 2) des Gehäuses 7 bleibt unverändert, weshalb die Einzugsvorrichtung 1 auch in sehr niedere Ausziehführungsgarnituren eingebaut werden kann.

Die Feder 14 bleibt ständig mit dem Schlitten 8 verbunden. Die Feder 15 ist jedoch in einem Kupplungsteil 4 verankert, auf dem eine Wippe 10 auf einer Achse 9 kippbar gelagert ist.

Die Wippe 10 weist zwei Rastnasen 16, 17 auf. Die Rastnase 16 ist mit einer Anschlagfläche 18 versehen.

Die Wippe 10 kuppelt den Kupplungsteil 4 entweder mit dem Schlitten 8 oder mit dem Gehäuse 7.

In den Fig. 6, 10 und 17 sind die Teile der Einzugsvorrichtung in der Ausgangsstellung verankert, dh die Federn 14, 15 sind entspannt und die Feder 15 ist über den Kupplungsteil 4 und die Wippe 10 mit dem Schlitten 8 verbunden. Der Halteteil 6 der Ausziehschiene 3 ist im Mitnehmer 2 verankert.

Wird nun die Schublade und somit die Ausziehschiene 3 aus dem Möbelkorpus herausgezogen, zieht der Halteteil 6 den Mitnehmer 12 zusammen mit dem Schlitten 8 und den daran verankerten Kupplungsteil 4 in der Richtung der Pfeile A der Fig. 6, 10 und 17, wobei die Federn 14 und 15 gespannt werden. Dabei ist die Wippe 10 mit der Rastnase 17 bei einer Haltefläche 22 des Schlittens 8 eingehängt. Durch die obere Abschlusswand 7' des Gehäuses 7 wird die Wippe 10 in dieser Stellung gehalten.

Das Gehäuse 7 weist in der oberen Abschlusswand 7' eine Öffnung 20 auf. Sobald die Rastnase 16 sich unterhalb dieser Öffnung 20 befindet, wird die Wippe 10 aufgrund der Kraft, die auf die Rastnase 17 wirkt, im Uhrzeigersinn gekippt und die Rastnase 16 rastet wie in der Fig. 8 gezeigt in der Öffnung 20 ein, wobei die Anschlagfläche 18 an einer Gegenfläche 21 der Öffnung 20 bzw. des Gehäuses 7 anliegt.

Durch diese Drehbewegung der Wippe 10 gibt die Rastnase 17 die Haltefläche 22 frei und der Schlitten 8 wird vom Kupplungsteil 4 entkuppelt, während der Kupplungsteil 4 über die Wippe 10 am Gehäuse 7 verankert wird. Die Feder 15 wird sozusagen in gespannter Stellung geparkt. Der Mitnehmer 12 und der Schlitten 8 werden weiterbewegt, wobei die Feder 14 weiter gespannt wird. Sobald der Mitnehmer 12 seine Endstellung erreicht hat, wird er durch die Abwinkelung der Steuerbahn im Gehäuse 7 geschwenkt und gibt den Halteteil 6 frei. Die Schublade wird nun frei entlang den Tragschienen bewegt und die Einzugsvorrichtung 1 bleibt in der Bereitschaftsstellung.

Wird die Schublade geschlossen und der Halteteil 6 rastet in der Aussparung 23 des Mitnehmers 12 ein, wird der Mitnehmer 12 aus seiner Raststellung gekippt und über den Schlitten 8 von der Feder 14 in den Möbelkorpus hineingezogen. Während des Einzugsweges lässt die Spannung und somit die Kraft der Feder 14 nach. Wenn der Schlitten 8 die in der Fig. 8 gezeigte Stellung erreicht hat, stößt die Nase 24 des Schlittens 8 an einer Gegenfläche 25 der Wippe 10 an, und die Rastnase 16 der Wippe 10 wird aus der Öffnung 20 herausgedrückt, wobei der Halt zwischen den Anschlagflächen 18, 21 aufgehoben wird. Gleichzeitig rastet die Rastnase 17 der Wippe 10 hinter der Haltefläche 22 des Schiebers 8 ein und der Kupplungsteil 4 ist somit über die Wippe 10 mit dem Schieber 8 gekuppelt. Nun wirkt auch die Feder 15 auf den Schieber 8 und somit auf den Mitnehmer 12, und die Schublade wird gemeinsam von den Federn 14, 15 in den Möbelkorpus hinein bis in ihre hinterste Stellung gezogen. Der Spannungsverlust der Feder 14 über den Einzugsweg wird durch hinzuschalten der Feder 15 aufgehoben und die Schublade wird sehr gleichmäßig in den Möbelkorpus hineingezogen.

Der Kupplungsteil 4 ist in seinem vorderen Bereich mit U-förmigem Querschnitt ausgebildet, und in diesem Bereich ist die Wippe 10 auf einer Achse 9 gelagert.

Im gezeigten Ausführungsbeispiel ist die Einzugsvorrichtung 1 auf der ortsfesten Tragschiene 2 angeordnet und der Mitnehmerzapfen 6 an der ladenseitigen Ausziehschiene 3. Die umgekehrte Anordnung, dh die Einzugsvorrichtung 1 an der Ausziehschiene 3 und der Mitnehmerzapfen 6 an der Tragschiene 2, wäre ebenfalls möglich.

## Patentansprüche

1. Einzugsvorrichtung für Schubladen oder dergleichen mit einem von mindestens zwei Federn beaufschlagten verfahrbaren Mitnehmer, der mit einem an einem Möbelteil befestigten Halteteil lösbar kuppelbar ist, **dadurch gekennzeichnet, dass** mindestens eine der Federn (15) mit dem Mitnehmer (12) lösbar kuppelbar und mindestens eine Feder (14) ständig mit dem Mitnehmer (12) verbunden ist.

2. Einzugsvorrichtung nach Anspruch 1, **dadurch gekennzeichnet, dass** die Federn (14, 15) ungleich lang sind.

3. Einzugsvorrichtung nach Anspruch 1, **gekennzeichnet durch** einen Kupplungsteil (4), der mit mindestens einer Feder (15) fix verbunden ist und der während des Verfahrweges des Mitnehmers (12) ein Ende dieser mindestens einen Feder (15) abwechselnd entweder mit dem Mitnehmer (12) oder einem Gehäuse (7) kuppelt, in dem der Mitnehmer (12) verfahrbar ist.

4. Einzugsvorrichtung nach Anspruch 2, **dadurch gekennzeichnet, dass** der Mitnehmer (12) auf einem linear verfahrbaren Schieber (8) lagert, an dem der Kupplungsteil (4) angreift.

5. Einzugsvorrichtung nach Anspruch 3, **dadurch gekennzeichnet, dass** im Kupplungsteil (4) eine Wippe (10) lagert.

6. Einzugsvorrichtung nach Anspruch 5, **dadurch gekennzeichnet, dass** die Wippe (10) zwei Rastnasen (16, 17) aufweist, von denen abwechselnd eine mit einer Haltefläche (21) des Gehäuses (7) und eine mit einer Haltefläche (22) des Schiebers (8) in Eingriff ist.

7. Einzugsvorrichtung nach Anspruch 5 oder 6, **dadurch gekennzeichnet, dass** die Wippe (10) im Kupplungsteil (4) auf einer Achse (9) kippbar gelagert ist.

8. Einzugsvorrichtung nach Anspruch 6, **dadurch gekennzeichnet, dass** die Haltefläche (22) des Schiebers (8) als Steuerkurve ausgebildet ist.

9. Einzugsvorrichtung nach Anspruch 6, **dadurch gekennzeichnet, dass** die Halteflächen (21, 22) neben Öffnungen (20) im Gehäuse (7) und im Schieber (8) ausgebildet sind.

10. Einzugsvorrichtung nach Anspruch 5, **dadurch gekennzeichnet, dass** der Kupplungsteil (4) einen Bereich mit U-förmigem Querschnitt aufweist, in dem die Wippe (10) gelagert ist.

11. Einzugsvorrichtung nach mindestens einem der Ansprüche 1 bis 10, **dadurch gekennzeichnet, dass** am Schieber (8) eine Steuernase (24) ausgebildet ist, die die Wippe (10) kippt und somit das Kupplungsteil (4) mit dem Schieber (8) kuppelt.

## Claims

1. A retraction device for drawers or the like comprising a displaceable entrainment member which is subjected to the force of at least two springs and which can be releasably coupled to a holding member secured to a portion of an article of furniture **characterised in that** at least one of the springs (15) can be releasably coupled to the entrainment member (12) and at least one spring (14) is constantly connected to the entrainment member (12).

2. A retraction device as set forth in claim 1 **characterised in that** the springs (14, 15) of an unequal length.

3. A retraction device as set forth in claim 1 **characterised by** a coupling member (4) which is fixedly connected to at least one spring (15) and which during the displacement travel of the entrainment member (12) couples an end of said at least one spring (15) alternately either to the entrainment member (12) or a housing (7) in which the entrainment member (12) is displaceable.

4. A retraction device as set forth in claim 2 **characterised in that** the entrainment member (12) is mounted on a linearly displaceable slider (8) which is engaged by the coupling member (4).

5. A retraction device as set forth in claim 3 **characterised in that** a rocker member (10) is mounted in the coupling member (4).

6. A retraction device as set forth in claim 5 **characterised in that** the rocker member (10) has two latching noses (16, 17), of which alternately one is in engagement with a holding surface (21) of the housing (7) and one is in engagement with a holding surface (22) of the slider (8).

7. A retraction device as set forth in claim 5 or claim 6 **characterised in that** the rocker member (10) is mounted in the coupling member (4) tiltably on a spindle (9).

8. A retraction device as set forth in claim 6 **characterised in that** the holding surface (22) of the slider (8) is in the form of a control cam.

9. A retraction device as set forth in claim 6 **characterised in that** the holding surfaces (21, 22) are provided beside openings (20) in the housing (7) and in the slider (8).

10. A retraction device as set forth in claim 5 **characterised in that** the coupling member (4) has a region of U-shaped cross-section, in which the rocker member (10) is mounted.

11. A retraction device as set forth in at least one of claims 1 through 10 **characterised in that** provided on the slider (8) is a control nose (24) which tilts the rocker member (10) and thus couples the coupling member (4) to the slider (8).

## Revendications

1. Dispositif de fermeture pour tiroirs ou élément similaire, comportant un entraîneur mobile, qui peut être sollicité par au moins deux ressorts et qui peut être couplé de manière amovible à un élément de fixation, fixé contre une partie de meuble, **caractérisé en ce qu'**au moins un des ressorts (15) peut être couplé de manière amovible à l'entraîneur (12) et au moins un ressort (14) est relié en permanence avec l'entraîneur (12).

2. Dispositif de fermeture selon la revendication 1, **caractérisé en ce que** les ressorts (14, 15) ont des longueurs différentes.

3. Dispositif de fermeture selon la revendication 1, **caractérisé par** un élément de couplage (4), qui est assemblé de manière fixe avec au moins un ressort (15) et qui pendant le déplacement de l'entraîneur (12) couple une extrémité dudit au moins un ressort (15) alternativement avec l'entraîneur (12) ou avec un boîtier (7) dans lequel l'entraîneur (12) est apte à se déplacer.

4. Dispositif de fermeture selon la revendication 2, **caractérisé en ce que** l'entraîneur (12) est monté sur un coulisseau (8) mobile linéairement, contre lequel l'élément de couplage (4) entre en contact.

5. Dispositif de fermeture selon la revendication 3, **caractérisé en ce qu'**un élément à bascule (10) est logé dans l'élément de couplage (4).

6. Dispositif de fermeture selon la revendication 5, **caractérisé en ce que** l'élément à bascule (10) comporte deux becs de blocage (16, 17), dont l'un est en prise avec une surface de fixation (21) du boîtier (7) et l'autre est en prise avec une surface de fixation (22) du coulisseau (8).

7. Dispositif de fermeture selon la revendication 5 ou 6, **caractérisé en ce que** l'élément à bascule (10) est monté de manière à pouvoir basculer sur un axe (9) dans l'élément de couplage (4).

8. Dispositif de fermeture selon la revendication 6, **caractérisé en ce que** la surface de fixation (22) du coulisseau (8) est réalisée sous forme de courbe de commande.

9. Dispositif de fermeture selon la revendication 6, **caractérisé en ce que** les surfaces de fixation (21, 22) sont réalisées à côté d'ouvertures (20) dans le boîtier (7) et dans le coulisseau (8).

10. Dispositif de fermeture selon la revendication 5, **caractérisé en ce que** l'élément de couplage (4) comporte une zone avec une section en forme de U, dans laquelle est logé l'élément à bascule (10).

11. Dispositif de fermeture selon au moins l'une des revendications 1 à 10, **caractérisé en ce que** sur le coulisseau (8) est réalisé un bec de commande (24) qui fait basculer l'élément à bascule (10) et couple donc l'élément de couplage (4) avec le coulisseau (8).
